# EUROPÄISCHE PATENTANMELDUNG

(11) **EP 0 310 864 A1**
(43) Veröffentlichungstag der Anmeldung: **12.04.1989**
(21) Anmeldenummer: 88115490.0
(22) Anmeldetag: 21.09.1988
(51) Int. Cl.: C25D 5/02

(54) **Einrichtung zum Galvanisieren von Endlosbändern**

(30) Priorität: 30.09.1987 DE 8713158 U
(71) Anmelder: SIEMENS AKTIENGESELLSCHAFT, 80333 München (DE)
(72) Erfinder: Schäfer, Jürgen, Dipl.-Ing., D-6701 Waldsee (DE)

(57) **Zusammenfassung**

Die Einrichtung besteht aus einer leistenförmigen Gleitführung für mitlaufende Abdeckbänder, die die freizuhaltenden Flächen der Endlosbänder im Galvanisierbad abdecken.

Zur Verringerung der Gleitreibung der Abdeckbänder in der Gleitführung sind in diese Längs- und Querkanäle eingefräst, durch die Galvanisierflüssigkeit gepumpt wird.

## Beschreibung

Die Erfindung bezieht sich auf eine Einrichtung zum partiellen galvanischen Beschichten von Endlosbändern, deren frei zu haltende Bereiche von mitlaufenden Abdeckbändern abgedeckt werden. Die Abdeckbänder bestehen üblicherweise aus Silikongummi und gleiten riemenartig in einer leistenförmigen Gleitführung. In derartigen Durchlaufanlagen wird das zu behandelnde Endlosband üblicherweise durch mehrere Bäder geführt. Die in den Gleitführungen auftretende Reibung erfordert bei stabilen Bändern starke Zugmotoren. Bei wenig belastbaren Bändern müssen genau synchronisierte Zwischenantriebe eingesetzt werden. Diese erfordern aufwendige Transmissionen bzw. elektronisch genau geregelte Einzelantriebe.

Der Erfindung liegt die Aufgabe zugrunde, den Antriebsaufwand zu verringern.

Diese Aufgabe wird durch die Erfindung gemäß Anspruch 1 gelöst. In die z. B. eingefrästen Kanäle kann ein Teil der galvanischen Flüssigkeit hineingepumpt werden, so daß zwischen der Bodenfläche und dem Abdeckriemen eine Flüssigkeitsschicht aufgebaut wird, die die Gleitreibung des Abdeckbandes erheblich verringert. Dadurch ist es möglich, auch wenig belastbare Bänder ohne Zwischenantriebe durch mehrere der metallurgischen Bäder zu führen.

Nach einer Weiterbildung der Erfindung enden die Kanäle kurz vor den Seitenbegrenzungen der Bodenfläche. Dadurch werden die Leckverluste verringert.

Nach einer anderen Weiterbildung der Erfindung wird vom Hauptstrom der galvanischen Flüssigkeit ein Teilstrom abgezweigt und in das fischgrätartige Kanalsystem hineingedrückt. Dadurch ist es möglich, für die Gleitflüssigkeit auf ein eigenes aktives Pumpsystem zu verzichten.

Im folgenden wird die Erfindung anhand eines in der Zeichnung dargestellten Ausführungsbeispieles näher erläutert.

Die Figuren 1 und 2 zeigen in einer Stirnansicht und einer Draufsicht eine leistenförmige Gleitführung 1 mit einem partiell zu galvanisierenden Endlosband 2, daß zwischen zwei Abdeckbändern 3 so gehalten ist, daß die zu galvanisierenden Bereiche frei bleiben. Die Gleitführung 1 weist eine Rinne 4 auf, in der das untere Abdeckband 3 geführt ist. Dieses gleitet dabei an der Bodenfläche der Rinne 4. In der Mitte der Bodenfläche ist ein Längskanal 5 eingefräst, von dem aus kurze Querkanäle 6 fischgrätartig abzweigen. Durch eine Bohrung 7 kann in das so gebildete Kanalsystem ein Teilstrom der galvanischen Flüssigkeit eingeleitet werden, in die das Endlosband 2 eintaucht.

Diese Flüssigkeit bildet einen dünnen Gleitfilm zwischen der Bodenfläche und dem Abdeckband 3, der die Gleitreibung erheblich veringert.

## Patentansprüche

1. Einrichtung zum partiellen galvanischen Beschichten von Endlosbändern (2), deren frei zu haltende Bereiche von mitlaufenden Abdeckbändern (3) abgedeckt werden, die in einer leistenförmigen Gleitführung (1) gleiten,
**dadurch gekennzeichnet,**
daß in die Bodenfläche der Gleitführung (1) zumindest ein Längskanal (5) eingeformt ist, von dem aus kurze Querkanäle (6) abzweigen, und
daß durch das so gebildete Kanalsystem die galvanische Flüssigkeit gepumpt wird.

2. Einrichtung nach Anspruch 1,
**dadurch gekennzeichnet,**
daß die Kanäle (5, 6) kurz vor den Seitenbegrenzungen der Bodenfläche enden.

3. Einrichtung nach Anspruch 1 oder 2,
**dadurch gekennzeichnet,**
daß vom Hauptstrom der galvanischen Flüssigkeit ein Teilstrom abgezweigt und in das fischgrätartige Kanalsystem hineingedrückt wird.
